# EUROPÄISCHE PATENTSCHRIFT

(11) **EP 1 880 864 B1**
(45) Veröffentlichungstag und Bekanntmachung des Hinweises auf die Patenterteilung: **22.04.2015**
(21) Anmeldenummer: 07013883.9
(22) Anmeldetag: 16.07.2007
(51) Int. Cl.: B42D 25/355, D21H 19/10, D21H 21/48, D21H 21/40

(54) **Banknote**
Banknote
Billet de banque

(30) Priorität: 21.07.2006 DE 102006033839; 22.08.2006 DE 102006039305
(43) Veröffentlichungstag der Anmeldung: 23.01.2008
(73) Patentinhaber: Giesecke & Devrient GmbH, 81677 München (DE)
(72) Erfinder: Fessl, Marion, 81735 München (DE)

(56) Entgegenhaltungen:
- WO-A1-2004/041546
- DE-T2- 69 914 944

## Beschreibung

Die Erfindung betrifft ein Sicherheitselement zur Einbettung in Sicherheitspapiere, Wertdokumente und dergleichen mit einer Trägerfolie mit einander gegenüberliegenden ersten und zweiten Hauptflächen, einem auf der ersten Hauptfläche angeordneten optisch variablen Sicherheitsmerkmal und einer auf der zweiten Hauptfläche aufgebrachten Kleberschicht.

Wertdokumente, wie beispielsweise Banknoten, Aktien, Anleihen, Urkunden, Gutscheine, Schecks, hochwertige Eintrittskarten, aber auch andere fälschungsgefährdete Papiere, wie Pässe oder sonstige Ausweisdokumente, werden zur Absicherung oft mit Sicherheitselementen versehen, die eine Überprüfung der Echtheit des Wertdokuments gestatten und die zugleich als Schutz vor unerlaubter Reproduktion dienen.

Die Sicherheitselemente können beispielsweise in Form eines in eine Banknote ganz oder teilweise eingebetteten Sicherheitsfadens ausgebildet sein. Eine besondere Rolle spielen Sicherheitselemente mit betrachtungswinkelabhängigen Effekten, da diese selbst mit modernsten Kopiergeräten nicht reproduziert werden können. Derartige Sicherheitselemente sind mit optisch variablen Strukturen, wie etwa Beugungsstrukturen oder Mikrolinsenanordnungen, ausgestattet, die dem Betrachter unter unterschiedlichen Betrachtungswinkeln einen unterschiedlichen Bildeindruck vermitteln und beispielsweise je nach Betrachtungswinkel einen anderen Farbeindruck und/ oder ein anderes graphisches Motiv zeigen.

Zur Einbettung in Sicherheitspapier oder Wertdokumente können Sicherheitsfäden mit optisch variablen Strukturen allerdings nur auf der den Strukturen abgewandten Seite mit Kleber beschichtet werden, da ansonsten die optisch variablen Strukturen durch den Klebstoff zerstört oder so verklebt werden, dass der optisch variable Effekt nicht mehr erkennbar ist. Die Verankerung von Sicherheitsfäden mit optisch variablen Strukturen im Substrat ist daher geringer als die herkömmlicher Sicherheitsfäden, die beidseitig mit Kleber beschichtet werden können.

Die DE 69914 944 T2 (= Dl) beschreibt ein Sicherheitspapier mit einem länglichen Sicherheitselement. In den Absätzen [0022], [0026] und [0027] wird ein Streifen beschrieben, der bevorzugt ganz oder teilweise metallisiert ist oder ein oder mehrere Hologramme trägt. Eine Seite des Streifens ist vorzugsweise mit einem Klebstoff beschichtet. Die andere Seite kann in Bereichen teilweise mit einem Klebstoff beschichtet sein.

Davon ausgehend liegt der Erfindung die Aufgabe zugrunde, die Nachteile des Standes der Technik zu vermeiden und insbesondere bei einem Sicherheitselement gleichzeitig optisch variable Sicherheitsmerkmale und eine ausgezeichnete Haftung im Substrat zu verwirklichen.

Diese Aufgabe wird durch das Sicherheitselement mit den Merkmalen des Hauptanspruchs gelöst. Ein Verfahren zum Herstellen eines solchen Sicherheitselements, ein Sicherheitspapier sowie ein Wertdokument mit einem solchen Sicherheitselement sind in den nebengeordneten Ansprüchen angegeben. Weiterbildungen der Erfindung sind Gegenstand der Unteransprüche.

Nach der Erfindung ist bei einem gattungsgemäßen Sicherheitselement vorgesehen, dass die erste Hauptfläche mit einer strukturierten Kleberschicht in Form von Mustern, Zeichen oder einer Codierung versehen ist. Dadurch wird sichergestellt, dass Teilbereiche des optisch variablen Sicherheitsmerkmals nicht mit Kleber beschichtet sind und die optische Variabilität des Sicherheitselements zumindest in diesen Teilbereichen voll erhalten wird. Gleichzeitig wird durch die beidseitige Beschichtung der Trägerfolie mit Kleberschichten eine optimale Haftung des Sicherheitsfadens im Substrat erreicht.

Generell können als Sicherheitselement streifenförmige Elemente oder Einzelelemente, wie Patches, eingesetzt werden. Bevorzugt handelt es sich bei dem Sicherheitselement um einen Sicherheitsfaden.

Gemäß der Erfindung ist die erste Hauptfläche nur außerhalb des Bereichs des optisch variablen Sicherheitsmerkmals mit einer Kleberschicht versehen. Dadurch wird die optische Variabilität des Sicherheitselements voll erhalten. Eine derartige strukturierte Kleberschicht kann mit besonderem Vorteil im Register zu dem optisch variablen Sicherheitsmerkmal aufgebracht sein.

Des Weiteren kann die erste Hauptfläche insbesondere nur in Randbereichen mit einer Kleberschicht versehen sein. Der zentrale Bereich des Sicherheitselements steht dann uneingeschränkt für optisch variable Sicherheitsmerkmale zur Verfügung. In allen Gestaltungen kann die Kleberschicht der ersten Hauptfläche als weiteres Echtheitskennzeichen einen Merkmalsstoff, insbesondere einen magnetischen, elektrisch leitfähigen, lumineszierenden oder Infrarot-absorbierenden Merkmalsstoff, enthalten.

In einer vorteilhaften Erfindungsvariante ist die zweite Hauptfläche vollflächig mit der Kleberschicht versehen. Nach einer anderen ebenfalls vorteilhaften Variante ist die zweite Hauptfläche mit einer strukturierten Kleberschicht in Form von Mustern, Zeichen oder einer Codierung versehen. Auch hier bietet es sich an, die strukturierte Kleberschicht der zweiten Hauptfläche im Register zu dem optisch variablen Sicherheitsmerkmal der ersten Hauptfläche und gegebenenfalls im Register zu einer strukturierten Kleberschicht der ersten Hauptfläche aufzubringen.

Die Kleberschicht der zweiten Hauptfläche kann wie die Kleberschicht der ersten Hauptfläche einen Merkmalsstoff, insbesondere einen magnetischen, elektrisch leitfähigen, lumineszierenden oder Infrarot-absorbierenden Merkmalsstoff, enthalten. Die Kleberschichten von erster und zweiter Hauptfläche können dabei auch verschiedene Merkmalsstoffe enthalten, so dass von gegenüberliegenden Seiten unterschiedliche Echtheitsprüfungen möglich sind.

Das optisch variable Sicherheitsmerkmal enthält vorzugsweise Mikrolinsen, eine Mattstruktur, ein Hologramm, ein holographisches Gitterbild oder eine andere hologrammähnliche Beugungsstruktur.

Die Erfindung enthält auch ein Verfahren zur Herstellung eines Sicherheitselements zur Einbettung in Sicherheitspapiere, Wertdokumente und dergleichen, bei dem
- eine Trägerfolie mit einander gegenüberliegenden ersten und zweiten Hauptflächen bereitgestellt wird,
- die erste Hauptfläche mit einem optisch variablen Sicherheitsmerkmal versehen wird,
- die zweite Hauptfläche mit einer Kleberschicht versehen wird, und
- die erste Hauptfläche mit einer strukturierten Kleberschicht in Form von Mustern, Zeichen oder einer Codierung versehen wird.

Ferner enthält die Erfindung ein Sicherheitspapier für die Herstellung von Wertdokumenten oder dergleichen sowie ein Wertdokument, wie etwa eine Banknote, Ausweiskarte oder dergleichen. Sicherheitspapier bzw. Wertdokument sind erfindungsgemäß mit einem zumindest teilweise eingebetteten Sicherheitselement der oben beschriebenen Art ausgestattet.

Durch die Erfindung werden insbesondere folgende Vorteile verwirklicht:
- Der optisch variable Effekt der funktionalen Flächen bleibt bei gleichzeitig verbesserter Verankerung des Sicherheitselements im Substrat zumindest in Teilbereichen voll erhalten.
- Durch die strukturierte und damit partielle Aufbringung der Klebeschichten kann trotz ausgezeichneter Haftung gegenüber herkömmlichen Herstellungsverfahren Klebstoff eingespart werden.
- Vollflächige oder strukturierte Kleberschichten können mit Merkmalsstoffen kombiniert werden, um weitere Echtheitsmerkmale zu verwirklichen. Die Kleberschichten erfüllen dann neben ihrer Klebefunktion eine weitere Funktion als Design- und/oder Codierungsmerkmal.
- Durch eine registergenaue Anordnung von optisch variablen Elementen und strukturierten Klebeschichten kann ein weiteres Echtheitsmerkmal gebildet werden.

Weitere Ausführungsbeispiele sowie Vorteile der Erfindung werden nachfolgend anhand der Figuren erläutert. Zur besseren Anschaulichkeit wird in den Figuren auf eine maßstabs- und proportionsgetreue Darstellung verzichtet.

Es zeigen:
- Fig.1: eine schematische Darstellung einer Banknote mit einem eingebetteten Sicherheitsfaden nach einem Ausführungsbeispiel der Erfindung,
- Fig. 2: schematisch den Schichtaufbau des Sicherheitsfadens von Fig. 1 im Querschnitt,
- Fig. 3: in (a) eine Aufsicht auf die Oberseite des Sicherheitsfadens von Fig. 1 und in (b) eine Aufsicht auf die Unterseite des Fadens, und
- Fig. 4: in (a) eine Aufsicht auf die Oberseite, in (b) eine Aufsicht auf die Unterseite eines Sicherheitsfaden nach einem weiteren Ausführungsbeispiel der Erfindung.

Die Erfindung wird nun am Beispiel einer Banknote erläutert. Fig. 1 zeigt dazu eine schematische Darstellung einer Banknote 10 mit einem eingebetteten Sicherheitsfaden 12 nach einem Ausführungsbeispiel der Erfindung. Fig. 2 zeigt den Schichtaufbau des Sicherheitsfadens von Fig. 1 schematisch im Querschnitt, Fig. 3 zeigt in (a) eine Aufsicht auf die Oberseite, in (b) eine Aufsicht auf die Unterseite des Fadens.

Mit Bezug auf Fig. 2 weist der Sicherheitsfaden 12 eine Kunststoff-Trägerfolie 20 mit einer ersten Hauptfläche 22 (Oberseite) und einer gegenüberliegenden zweiten Hauptfläche 24 (Unterseite) auf. Auf der Oberseite 22 ist ein optisch variables Sicherheitsmerkmal 26 angeordnet, beispielsweise eine Mikrolinsenanordnung, eine geprägte Struktur, eine diffraktive Struktur, eine Mattstruktur und dergleichen.

Zur Einbettung des Sicherheitsfadens 12 in das Banknotenpapier ist auf die Unterseite 24 der Trägerfolie 20 eine Kleberschicht 28 aufgebracht. Zusätzlich zur Kleberschicht 28 ist die Oberseite 22 der Trägerfolie 20 außerhalb des Bereichs des optisch variablen Sicherheitsmerkmals 26 partiell ebenfalls mit einer Kleberschicht 30 versehen. Durch diese Maßnahme wird einerseits die volle optische Variabilität des Sicherheitsfadens 12 erhalten und andererseits eine optimale Haftung des Sicherheitsfadens 12 im Banknotensubstrat sichergestellt.

Wie am besten in Fig. 3 zu erkennen, ist die Kleberschicht 28 im Ausführungsbeispiel vollflächig auf die Unterseite 24 der Trägerfolie 20 aufgebracht (Fig. 3(b)). Auf der Oberseite 22 des Sicherheitsfadens 12 ist die Kleberschicht 30 jeweils entlang der beiden Ränder der Trägerfolie in einem schmalen Randbereich aufgebracht (Fig. 3(a)). Trotz der deutlich verbesserten Verankerung steht so dennoch fast die gesamte Fläche der Trägerfolie für das Sicherheitsmerkmal 26 zur Verfügung.

Sowohl die Kleberschicht 28 der Unterseite 24 als auch die Kleberschicht 30 der Oberseite 22 können strukturiert auf die Trägerfolie 20 aufgebracht werden. Dabei bietet es sich an, die strukturierten Kleberschichten 28, 30 im Register zu dem optisch variablen Sicherheitsmerkmal 26 aufzubringen.

Innerhalb des Sicherheitsfadens kann ein zusätzliches Sicherheitsmerkmal geschaffen werden, indem eine oder beide Kleberschichten 28, 30 mit Merkmalsstoffen, wie etwa magnetischen, elektrisch leitfähigen, lumineszierenden oder Infrarot-absorbierenden Merkmalsstoffen, kombiniert wird.

Fig. 4 zeigt dazu ein weiteres Ausführungsbeispiel eines erfindungsgemäßen Sicherheitsfadens, bei dem zur Illustration alle diese zusätzlichen Merkmale verwirklicht sind. Fig. 4(a) zeigt eine Aufsicht auf die Oberseite des Sicherheitsfadens, Fig. 4(b) eine Aufsicht auf die Unterseite des Fadens. Das optisch variable Sicherheitsmerkmal 36, beispielsweise eine Mikrolinsenanordnung, ist dabei mit regelmäßigen Zwischenräumen auf der Oberseite 32 des Sicherheitsfadens angeordnet.

In den Randbereichen der Trägerfolie und zusätzlich in den Zwischenräumen des optisch variablen Sicherheitsmerkmals 36 ist registerhaltig eine strukturierte Kleberschicht 40 auf die Oberseite 32 aufgebracht. Der Kleberschicht 40 ist ein magnetischer Merkmalsstoff 42 beigemischt, der bei einer maschinellen Prüfung des Sicherheitsfadens als Echtheitsmerkmal dient.

Die Unterseite 34 des Sicherheitsfaden ist ebenfalls mit einer strukturierten Kleberschicht 38 versehen, deren Strukturelemente durch die der Denomination der Banknote entsprechende Ziffernfolge "10" gebildet sind. Die einzelnen Strukturelemente sind dabei im Register zu den Sicherheitsmerkmalen 36 und der strukturierten Kleberschicht 40 der Oberseite 32 aufgebracht. Der Kleberschicht 38 ist darüber hinaus ein lumineszierender Merkmalsstoff 44 beigemischt, so dass die Ziffernfolgen "10" bei Beleuchtung der Banknote mit UV-Strahlung aufleuchten.

## Patentansprüche

1. Sicherheitselement (12) zur Einbettung in Sicherheitspapiere und Wertdokumente mit einer Trägerfolie (20) mit einander gegenüberliegenden ersten und zweiten Hauptflächen, einem auf der ersten Hauptfläche (22, 32) angeordneten optisch variablen Sicherheitsmerkmal (26, 36) und einer auf der zweiten Hauptfläche (24, 34) aufgebrachten Kleberschicht (28, 38), **dadurch gekennzeichnet, dass** die erste Hauptfläche (22, 32) außerhalb des Bereichs des optisch variablen Sicherheitsmerkmals (26, 36) mit einer strukturierten Kleberschicht (30, 40) in Form von Mustern, Zeichen oder einer Codierung versehen ist.

2. Sicherheitselement nach Anspruch 1, **dadurch gekennzeichnet, dass** die erste Hauptfläche (22, 32) nur in Randbereichen mit der Kleberschicht (30,40) versehen ist.

3. Sicherheitselement nach Anspruch 2, **dadurch gekennzeichnet, dass** die Kleberschicht (30, 40) der ersten Hauptfläche (22, 32) im Register zu dem optisch variablen Sicherheitsmerkmal (26, 36) aufgebracht ist.

4. Sicherheitselement nach wenigstens einem der Ansprüche 1 bis 3, **dadurch gekennzeichnet, dass** die zweite Hauptfläche (24) vollflächig mit der Kleberschicht (28) versehen ist.

5. Sicherheitselement nach wenigstens einem der Ansprüche 1 bis 3, **dadurch gekennzeichnet, dass** die zweite Hauptfläche (34) mit einer strukturierten Kleberschicht (38) in Form von Mustern, Zeichen oder einer Codierung versehen ist.

6. Sicherheitselement nach Anspruch 5, **dadurch gekennzeichnet, dass** die strukturierte Kleberschicht (38) der zweiten Hauptfläche (34) im Register zu dem optisch variablen Sicherheitsmerkmal (36) der ersten Hauptfläche (32) aufgebracht ist.

7. Sicherheitselement nach wenigstens einem der Ansprüche 1 bis 6, **dadurch gekennzeichnet, dass** die Kleberschicht der ersten und/oder zweiten Hauptfläche einen Merkmalsstoff (44), insbesondere einen magnetischen, elektrisch leitfähigen, lumineszierenden oder Infrarot-absorbierenden Merkmalsstoff, enthält.

8. Sicherheitselement nach wenigstens einem der Ansprüche 1 bis 7, **dadurch gekennzeichnet, dass** das optisch variable Sicherheitsmerkmal (26, 36) Mikrolinsen, eine Mattstruktur, ein Hologramm, ein holographisches Gitterbild oder eine andere hologrammähnliche Beugungsstruktur enthält.

9. Verfahren zur Herstellung eines Sicherheitselements (12) zur Einbettung in Sicherheitspapiere und Wertdokumente, bei dem
- eine Trägerfolie (20) mit einander gegenüberliegenden ersten und zweiten Hauptflächen bereitgestellt wird,
- die erste Hauptfläche (22, 32) mit einem optisch variablen Sicherheitsmerkmal (26, 36) versehen wird,
- die zweite Hauptfläche (24, 34) mit einer Kleberschicht (28, 38) versehen wird, und
- die erste Hauptfläche (22, 32) außerhalb des Bereichs des optisch variablen Sicherheitsmerkmals (26, 36) mit einer strukturierten Kleberschicht (30, 40) in Form von Mustern, Zeichen oder einer Codierung versehen wird.

10. Verfahren nach Anspruch 9, **dadurch gekennzeichnet, dass** die erste Hauptfläche (22, 32) nur in Randbereichen mit der Kleberschicht (30, 40) versehen wird.

11. Verfahren nach Anspruch 10, **dadurch gekennzeichnet, dass** die Kleberschicht (30, 40) der ersten Hauptfläche (22, 32) im Register zu dem optisch variablen Sicherheitsmerkmal (26, 36) aufgebracht wird.

12. Verfahren nach wenigstens einem der Ansprüche 9 bis 11, **dadurch gekennzeichnet, dass** die zweite Hauptfläche (24) vollflächig mit der Kleberschicht (28) versehen wird.

13. Verfahren nach wenigstens einem der Ansprüche 9 bis 11, **dadurch gekennzeichnet, dass** die zweite Hauptfläche (34) mit einer strukturierten Kleberschicht (38) in Form von Mustern, Zeichen oder einer Codierung versehen wird.

14. Verfahren nach Anspruch 13, **dadurch gekennzeichnet, dass** die strukturierte Kleberschicht (38) der zweiten Hauptfläche (34) im Register zu dem optisch variablen Sicherheitsmerkmal (36) der ersten Hauptfläche (32) aufgebracht wird.

15. Verfahren nach wenigstens einem der Ansprüche 9 bis 14, **dadurch gekennzeichnet, dass** die Kleberschicht der ersten und/ oder zweiten Hauptfläche zusammen mit einem Merkmalsstoff (44), insbesondere einen magnetischen, elektrisch leitfähigen, lumineszierenden oder Infrarot-absorbierenden Merkmalsstoff, aufgebracht wird.

16. Sicherheitspapier für die Herstellung von Wertdokumenten oder dergleichen, mit einem zumindest teilweise eingebetteten Sicherheitselement (12) nach einem der Ansprüche 1 bis 15.

17. Wertdokument, wie Banknote, Ausweiskarte oder dergleichen, mit einem zumindest teilweise eingebetteten Sicherheitselement (12) nach einem der Ansprüche 1 bis 15.

## Claims

1. A security element (12) for embedment in security papers and value documents, having a substrate foil (20) having opposing first and second main surfaces, an optically variable security feature (26, 36) disposed on the first main surface (22, 32) and an adhesive layer (28, 38) applied on the second main surface (24, 34), **characterized in that** the first main surface (22, 32) is provided with a structured adhesive layer (30,40) in the form of patterns, characters or a code outside the region of the optically variable security feature (26, 36).

2. The security element according to claim 1, **characterized in that** the first main surface (22, 32) is provided with the adhesive layer (30,40) only in border regions.

3. The security element according to claim 2, **characterized in that** the adhesive layer (30, 40) of the first main surface (22, 32) is applied in register with the optically variable security feature (26, 36).

4. The security element according to at least one of claims 1 to 3, **characterized in that** the second main surface (24) is contiguously provided with the adhesive layer (28).

5. The security element according to at least one of claims 1 to 3, **characterized in that** the second main surface (34) is provided with a structured adhesive layer (38) in the form of patterns, characters or a code.

6. The security element according to claim 5, **characterized in that** the structured adhesive layer (38) of the second main surface (34) is applied in register with the optically variable security feature (36) of the first main surface (32).

7. The security element according to at least one of claims 1 to 6, **characterized in that** the adhesive layer of the first and/ or second main surface includes a feature substance (44), especially a magnetic, electrically conductive, luminescent or infrared-absorbing feature substance.

8. The security element according to at least one of claims 1 to 7, **characterized in that** the optically variable security feature (26, 36) includes microlenses, a matte pattern, a hologram, a holographic grating image or another hologram-like diffraction pattern.

9. A method for manufacturing a security element (12) for embedment in security papers and value documents, in which
- a substrate foil (20) having opposing first and second main surfaces is provided,
- the first main surface (22, 32) is provided with an optically variable security feature (26, 36),
- the second main surface (24, 34) is provided with an adhesive layer (28, 38), and
- the first main surface (22, 32) is provided with a structured adhesive layer (30, 40) in the form of patterns, characters or a code outside the region of the optically variable security feature (26, 36).

10. The method according to claim 9, **characterized in that** the first main surface (22,32) is provided with the adhesive layer (30,40) only in border regions.

11. The method according to claim 10, **characterized in that** the adhesive layer (30, 40) of the first main surface (22, 32) is applied in register with the optically variable security feature (26, 36).

12. The method according to at least one of claims 9 to 11, **characterized in that** the second main surface (24) is contiguously provided with the adhesive layer (28).

13. The method according to at least one of claims 9 to 11, **characterized in that** the second main surface (34) is provided with a structured adhesive layer (38) in the form of patterns, characters or a code.

14. The method according to claim 13, **characterized in that** the structured adhesive layer (38) of the second main surface (34) is applied in register with the optically variable security feature (36) of the first main surface (32).

15. The method according to at least one of claims 9 to 14, **characterized in that** the adhesive layer of the first and/or second main surface is applied together with a feature substance (44), especially a magnetic, electrically conductive, luminescent or infrared-absorbing feature substance.

16. A security paper for manufacturing value documents or the like, having an at least partially embedded security element (12) according to one of claims 1 to 15.

17. A value document, such as a banknote, identification card or the like, having an at least partially embedded security element (12) according to one of claims 1 to 15.

## Revendications

1. Elément de sécurité (12) pour l'incorporation dans des papiers de sécurité et des documents de valeur, avec une feuille de support (20) avec des premières et deuxièmes surfaces principales situées en vis-à-vis les unes des autres, une caractéristique de sécurité (26, 36) optiquement variable disposée sur la première surface principale (22, 32) et une couche de colle (28, 38) appliquée sur la deuxième surface principale (24, 34), **caractérisé en ce que** la première surface principale (22, 32) est munie, en-dehors de la zone de la caractéristique de sécurité (26, 36) optiquement variable, d'une couche de colle structurée (30, 40) sous la forme de motifs, signes ou d'un codage.

2. Elément de sécurité selon la revendication 1, **caractérisé en ce que** la première surface principale (22, 32) est munie de la couche de colle (30, 40) seulement dans des zones du bord.

3. Elément de sécurité selon la revendication 2, **caractérisé en ce que** la couche de colle (30, 40) de la première surface principale (22, 32) est appliquée en repérage de la caractéristique de sécurité (26, 36) optiquement variable.

4. Elément de sécurité selon l'une au moins des revendications 1 à 3, **caractérisé en ce que** la deuxième surface principale (24) est munie de la couche de colle (28) sur toute la surface.

5. Elément de sécurité selon l'une au moins des revendications 1 à 3, **caractérisé en ce que** la deuxième surface principale (34) est munie d'une couche de colle structurée (38) sous la forme de motifs, signes ou d'un codage.

6. Elément de sécurité selon la revendication 5, **caractérisé en ce que** la couche de colle structurée (38) de la deuxième surface principale (34) est appliquée en repérage de la caractéristique de sécurité optiquement variable (36) de la première surface principale (32).

7. Elément de sécurité selon l'une au moins des revendications 1 à 6, **caractérisé en ce que** la couche de colle de la première et/ou deuxième surface principale contient une substance caractéristique (44), en particulier une substance caractéristique magnétique, électroconductrice, luminescente ou bien absorbant les infrarouges.

8. Elément de sécurité selon l'une au moins des revendications 1 à 7, **caractérisé en ce que** la caractéristique de sécurité optiquement variable (26, 36) contient des microlentilles, une structure matte, un hologramme, une image tramée holographique ou une autre structure de diffraction semblable à un hologramme.

9. Procédé pour la fabrication d'un élément de sécurité (12) pour l'incorporation dans des papiers de sécurité et des documents de valeur, dans lequel
- une feuille de support (20) avec des premières et deuxièmes surfaces principales situées en vis-à-vis les unes des autres est mise à disposition,
- la première surface principale (22, 32) étant munie d'une caractéristique de sécurité optiquement variable (26, 36),
- la deuxième surface principale (24, 34) étant munie d'une couche de colle (28, 38), et
- la première surface principale (22, 32) étant munie, en-dehors de la zone de la caractéristique de sécurité (26, 36) optiquement variable, d'une couche de colle structurée (30, 40) sous la forme de motifs, signes ou d'un codage.

10. Procédé selon la revendication 9, **caractérisé en ce que** la première surface principale (22, 32) est munie d'une couche de colle (30, 40) seulement dans des zones du bord.

11. Procédé selon la revendication 10, **caractérisé en ce que** la couche de colle (30, 40) de la première surface principale (22, 32) est appliquée en repérage de la caractéristique de sécurité optiquement variable (26, 36).

12. Procédé selon l'une au moins des revendications 9 à 11, **caractérisé en ce que** la deuxième surface principale (24) est munie de la couche de colle (28) sur toute la surface.

13. Procédé selon l'une au moins des revendications 9 à 11, **caractérisé en ce que** la deuxième surface principale (34) est munie d'une couche de colle structurée (38) sous la forme de motifs, signes ou d'un codage.

14. Procédé selon la revendication 13, **caractérisé en ce que** la couche de colle structurée (38) de la deuxième surface principale (34) est appliquée en repérage de la caractéristique de sécurité optiquement variable (36) de la première surface principale (32).

15. Procédé selon l'une au moins des revendications 9 à 14, **caractérisé en ce que** la couche de colle de la première et/ou deuxième surface principale est appliquée ensemble avec une substance caractéristique (44), en particulier une substance caractéristique magnétique, électroconductrice, luminescente ou absorbant les infrarouges.

16. Papier de sécurité pour la fabrication de documents de valeur ou similaires, avec un élément de sécurité (12) selon l'une des revendications 1 à 15 au moins partiellement incorporé.

17. Document de valeur tel que billet de banque, carte d'identité ou similaire, avec un élément de sécurité (12) selon l'une des revendications 1 à 15 au moins partiellement incorporé.
